# EUROPÄISCHE PATENTSCHRIFT

(11) **EP 0 389 752 B1**
(45) Veröffentlichungstag und Bekanntmachung des Hinweises auf die Patenterteilung: **19.05.1993**
(21) Anmeldenummer: 90101768.1
(22) Anmeldetag: 30.01.1990
(51) Int. Cl.: A43B 5/02

(54) **Sportschuh, insbesondere zur Verwendung für Rasensportarten**
Sports-shoe, especially usable for sports on grass
Chaussure de sport, notamment utilisable pour des sports pratiqués sur gazon

(30) Priorität: 31.03.1989 DE 3910376
(43) Veröffentlichungstag der Anmeldung: 03.10.1990
(73) Patentinhaber: ADIDAS AG, 91074 Herzogenaurach (DE)
(72) Erfinder: Anderié, Wolf, CH-6006-Luzern (CH)
(74) Vertreter: LOUIS, PÖHLAU, LOHRENTZ & SEGETH

(56) Entgegenhaltungen:
- US-A- 4 712 317

## Beschreibung

Die Erfindung betrifft einen Sportschuh, insbesondere zum Verwendung für Rasensportarten mit den Merkmalen gemäß dem Oberbegriff des Anspruches 1.

Fußballschuhe und Sportschuhe, die für American Football, Rugby und dgl. bestimmt und mit Greifelementen bestückt sind, haben in der Regel eine nur wenige Millimeter dicke plattenförmige Laufsohle aus einem biegeelastischen Kunststoff, z.B. Polyamid oder Polyurethan, an der die Greifelemente auswechselbar (Stollen) oder mit der Sohle einstückig (Nocken) angeordnet sind. Die Laufsohle ist mit ihrer Laufseite im Gelenkbereich der Fußsohlenform angepasst, d.h. relativ schmal. Bei einem bekannten Sportschuh der eingangsangegebenen Art weist die Laufsohle, ausgehend von inneren und vom äußeren Sohlenrand, nach oben gerichtete einstückig angeformte Stützwände auf, die sich jeweils über den ganzen seitlichen Fersenbereich und durch den Gelenkbereich hindurch erstrecken und mit den zugeordneten Schaftseitenteilen verbunden sind. Die Höhe dieser Stützwände ist verhältnismässig gering, d.h. sie beträgt nur etwa 15 bis 20 mm über dem Sohlenrand. Dabei schließen die Stützwände unter Bildung einer Sohlenrandkante an die Laufseite der Sohle an (.katalog Jan.89 der Fa. Kronos)

Aufgrund dieser Gestaltung ist der bekannte Fußballschuh in seinem den Fersen- und Gelenkbereich erfassenden Teil sehr biegesteif, ohne aber - aufgrund der relativ niedrigen seitlichen Stützwände - dem Fuß zur Seite hin eine ausgeprägte Stützung und Führung zu vermitteln.

Es ist weiterhin auch schon ein Fußballschuh bekannt, dessen Laufsohle nur auf der Außenseite des Gelenkbereiches eine nach oben gezogene, einstückig angeformte Stützwand aufweist, deren Höhe im Übergang zwischen dem Außenballen und dem Gelenk am grössten ist und nach hinten in den Fersenbereich hinein auf einen geringeren Wert absinkt. Hierdurch ist zwar eine übermässige Steifigkeit im Gelenk- und Fersenbereich vermieden, jedoch ist die Halte- und Führungseigenschaft des Schuhes aufgrund der fehlenden Stützwand an der Gelenkinnenseite verringert (.katalog winter 89/90 der Firma Lotto).

Es ist schließlich auch schon bekannt, zur Vermeidung eines vorzeitigen Verschleisses des Schuhschaftes in dem unmittelbar über dem Gelenkbereich der Laufsohle liegenden Teil sowie zur verbesserten Stützung und Halterung des Fusses nach der Seite auf der Gelenkinnen- und -außenseite jeweils eine Schaftverstärkung vorzusehen, die aus dem gleichen Material wie der Schuhschaft selbst, d.h. in der Regel aus Leder, besteht (vgl. z.B. adidas-Schuhkatalog FS 1989, Modell "Europa Cup"). Diese angenähtenoder angeklebten Schaftverstärkungen, die mit der Laufsohle keine Verbindung haben, üben jedoch auf den Fuß nur eine relativ geringe Stützwirkung aus. Überdies sind zur Erzielung einer hinreichenden Biegesteifigkeit der Laufsohle im Gelenkbereich zusätzliche Versteifungsmaßnahmen erforderlich.

Aufgabe der Erfindung ist es daher, einen Sportschuh der eingangs geschilderten Art zu schaffen, der bei Gewährleistung einer hinreichenden Biegesteifigkeit im Gelenkbereich eine ausgeprägte Halte- und Stützwirkung entfaltet, ohne daß die für das Laufen und insbesondere die Ballbehandlung notwendige Beweglichkeit beeinträchtigt ist.

Erfindungsgemäß wird dies bei einem Sportschuh der beschriebenen Art durch die Merkmale gemäß dem Kennzeichen des Anspruches 1 erreicht.

Erfindungsgemäß sind somit die Stützwände, die für die seitliche Stützung und Halterung des Fusses sorgen und zusätzlich den Schaft vor einem vorzeitigen äußeren Reibverschleiß schützen, durch hochgezogene Auswölbungen der Laufsohle gebildet, die gezielt auf den Gelenkbereich beschränkt sind. Hierdurch wird eine übermässige Biegeversteifung im Gelenkbereich vermieden, da die Stützwände sich nicht auch über den Fersenbereich auf der Laufsohle abstützen können. Infolge der einstückigen Ausbildung der Stützwände mit der Laufsohle können diese außerdem in erhöhtem Maße seitliche Belastungen, z.B. beim seitlichen Antritt, erzeugte Biegemomente übertragen. Schließlich bilden die Stützwände keine Sohlenrandkante mit der Laufseite der Sohle, sondern sind mit dieser durch einen -insbesondere am Fußgewölbe - ausgeprägt runden Übergang verbunden. Hierdurch können die Stützwände im Interesse einer guten Halterung und Führung verhältnismässig hoch entlang dem Schaft nach oben gezogen werden, ohne daß daraus eine übermässige und unerwünschte Biegeversteifung resultiert.

Ein wesentlicher, durch die Erfindung erzielter weiterer Vorteil besteht darin, daß die Laufsohle im Gelenk in Schuhlängsrichtung im wesentlichen ein nach oben offenes U-Profil bildet, das eine Verdrehung der Vordersohle relativ zur Hintersohle um eine in Sohlenlängsrichtung verlaufende Achse relativ wenig behindert, jedoch einer Biegung um eine zu dieser Längsachse querverlaufende Achse einen relativ hohen Widerstand entgegensetzt.

Nach einer vorteilhaften Weiterbildung kann daran gedacht werden, die seitliche Stütz- und Haltefunktion der Stützwände dadurch zu steigern, daß an den Stützwänden quer zur Sohlenlängsrichtung verlaufende Versteifungsrippen ausgebildet sind. Diese sind zweckmässigerweise einstückig unmittelbar an die Laufsohle bzw. deren die Stützwände bildende Auswölbungen angeformt.
Weitere Vorteile und Merkmale der Erfindung ergeben sich aus der Beschreibung eines Ausführungsbeispiels anhand der beiliegenden Zeichnungen. In den Zeichnungen zeigen:
- Fig. 1: eine Seitenansicht eines Fußballschuhes nach der Erfindung;
- Fig. 2: eine perspektivische Darstellung der Laufsohle des Sportschuhes gemäß Fig. 1, und
- Fig. 3: einen Querschnitt durch die Laufsohle längs der Linie III-III in Fig. 2 und gesehen in Richtung auf die Sohlenspitze.

Der in Fig. 1 dargestellte Fußballschuh besteht im wesentlichen aus einem Schaft 1 und einer Laufsohle 2 mit daran lösbar befestigten Stollen 3, die in nicht dargestellte Gewindeeinsätze od.dgl., die in die Laufsohle 2 eingebettet sind, einschraubbar sind.

Die Laufsohle 2 besteht aus einem hart eingestellten, kratzfesten und biegeelastischen Kunststoff, z.B. aus Polyamid oder Polyurethan, und hat eine durchschnittliche Dicke von 1,5 bis 3 mm. Im Gelenkbereich G des Schuhes, d.h. in demjenigen Bereich, der die Vordersohle mit der Hintersohle verbindet, ist die Laufsohle an ihrer Außenseite zu einer Stützwand 4 und an ihrer Innenseite zu einer Stützwand 5 schalenförmig nach oben gezogen und bildet hierdurch entsprechende Schaftverstärkungen, die mit der Außenseite des Schaftes 1 durch Kleben oder direktes Anspritzen verbunden sind. Wie in Fig. 1 angedeutet ist, kann parallel zum oberen Rand der Stützwände 4,5 eine Nut 6 vorgesehen sein, die zusätzlich das Anbringen einer Nahtverbindung mit dem Schaft 1 erlaubt.

Wie aus den Fig. 1 und 2 hervorgeht, nimmt die äußere Stützwand 4 an ihrem hinteren Ende etwa die halbe Schafthöhe ein und verläuft dann mit ihrem Rand geneigt nach vorne. Die innere Stützwand 5 hingegen weist, wie aus Fig. 2 hervorgeht, ihre grösste Höhe im Bereich ihrer Längsmitte auf; ihr oberer Rand ist zu dieser Längsmitte etwa symmetrisch bogenförmig gewölbt. In Fig. 2 ist gestrichelt die Kontur des inneren Sohlenrandes einer herkömmlichen Fußballschuhsohle angedeutet.

Aus dem in Fig. 3 dargestellten Querschnitt der Laufsohle 2 ist erkennbar, daß die beiden Stützwände 4 und 5 am Übergang von der Laufseite der Sohle in Anpassung an die Rundungen der Fußaußenkante und des Fußgewölbes ausgebildet sind. Außerdem weist die Laufsohle direkt angeformte Versteifungsrippen 7 auf, die unter der Laufseite der Sohle 2 hindurch verlaufen und zu den oberen Rändern der Stützwände 4, 5 hin in ihrer Dicke auf Null abnehmen. Die Versteifungsrippen springen von der übrigen Fläche der Laufsohle 2 etwa 1 mm vor. Im gezeichneten Ausführungsbeispiel sind drei Versteifungsrippen 7 etwa gleichmässig über die Länge der äußeren Stützwand 4 verteilt.

## Patentansprüche

1. Sportschuh,insbesondere zur Verwendung für Rasensportarten mit einer Laufsohle (2) aus biegeelastischem Kunststoff, an die im Gelenkbereich (G) auf der Innen- und Außenseite nach oben gerichtete, mit den Schaftseitenteilen verbundene Stützwände (4, 5) einstückig angeformt sind,
dadurch gekennzeichnet,
daß die Stützwände (4, 5) auf den Gelenkbereich (G) beschränkt sind und zumindest am Übergang von der Sohlenlaufseite zu den Schaftseitenteilen in Anpassung an die Fußform im Sohlenquerschnitt gerundet sind.

2. Sportschuh nach Anspruch 1,
dadurch gekennzeichnet,
daß die Stützwände sich etwa bis zur halben Schafthöhe erstrecken.

3. Sportschuh nach Anspruch 1 oder 2,
dadurch gekennzeichnet,
daß der obere Rand der der Innenseite des Gelenkbereiches zugeordneten Stützwand (5) bogenförmig zwischen dem vorderen und hinteren Sohlenrand verläuft.

4. Sportschuh nach einem der Ansprüche 1 bis 3,
dadurch gekennzeichnet,
daß die der Außenseite des Gelenkbereiches zugeordnete Stützwand (4) an ihrem hinteren Ende etwa die halbe Schafthöhe einnimmt und mit ihrem oberen Rand geneigt nach vorne verläuft.

5. Sportschuh nach einem der Ansprüche 1 bis 4,
dadurch gekennzeichnet,
daß auf der Außenseite der Stützwände (4, 5) quer zur Sohlenlängsrichtung verlaufende Verstärkungsrippen (7) ausgebildet sind.

6. Sportschuh nach Anspruch 5,
dadurch gekennzeichnet,
daß die Verstärkungsrippen (7) sich bis in die Laufseite der Sohle (2) hinein erstrecken.

## Claims

1. A sports shoe, in particular for use for field-type sports, comprising an outsole (2) of resiliently bendable plastics material, on which there are integrally formed in the shank region (G) support walls (4, 5) which are connected to the side portions of the shoe upper and which are directed upwardly on the inside and the outside, characterised in that the support walls (4, 5) are restricted to the shank region (G) and are rounded in the sole cross-section for adaptation to the shape of the foot at least at the transition from the ground-engaging side of the sole to the side portions of the shoe upper.

2. A sports shoe according to claim 1 characterised in that the support walls extend approximately as far as halfway up the shoe upper.

3. A sports shoe according to claim 1 or claim 2 characterised in that the upper edge of the support wall (5) which is associated with the inside of the shank region extends arcuately between the front and rear edges of the sole.

4. A sports shoe according to one of claims 1 to 3 characterised in that the support wall (4) associated with the outside of the shank region occupies approximately half the height of the shoe upper at the rear end of the support wall, and the upper edge of the support wall (4) extends inclinedly forwardly.

5. A sports shoe according to one of claims 1 to 4 characterised in that reinforcing ribs (7) extending transversely to the longitudinal direction of the sole are provided on the outside of the support walls (4, 5).

6. A sports shoe according to claim 5 characterised in that the reinforcing ribs (7) extend into the ground-engaging side of the sole (2).

## Revendications

1. Chaussure de sport, en particulier à utiliser pour des genres de sport sur gazon, comportant une semelle de course (2), en matière synthétique élastique à la flexion, sur laquelle sont formées d'une pièce dans la zone de cambrure (G) des parois de soutien (4, 5) qui sont dirigées vers le haut sur le côté interne et sur le côté externe et qui sont raccordées aux parties latérales de tige, caractérisée en ce que les parois de soutien (4, 5) sont limitées à la zone de cambrure (G) et en ce qu'elles sont arrondies dans la section transversale de la semelle, en adaptation à la forme du pied, au moins à la transition depuis le côté inférieur de la semelle vers les parties latérales de tige.

2. Chaussure de sport suivant la revendication 1, caractérisée en ce que les parois de soutien s'étendent approximativement jusqu'à la moitié de la hauteur de la tige.

3. Chaussure de sport suivant la revendication 1 ou 2, caractérisée en ce que le bord supérieur de la paroi de soutien (5) adjointe au côté interne de la zone de cambrure s'étend en forme d'arc entre les bords antérieur et postérieur de la semelle.

4. Chaussure de sport suivant l'une quelconque des revendications 1 à 3, caractérisée en ce que la paroi de soutien (4) adjointe au côté externe de la zone de cambrure occupe à son extrémité postérieure approximativement la moitié de la hauteur de la tige et s'étend par son bord supérieur de façon inclinée vers l'avant.

5. Chaussure de sport suivant l'une quelconque des revendications 1 à 4, caractérisée en ce que des nervures de renforcement (7) qui s'étendent transversalement à la direction longitudinale de la semelle sont réalisées sur le côté externe des parois de soutien (4, 5).

6. Chaussure de sport suivant la revendication 5, caractérisée en ce que les nervures de renforcement (7) s'étendent jusque sur le côté inférieur de la semelle (2).
